# EUROPÄISCHE PATENTSCHRIFT

(11) **EP 0 006 431 B1**
(45) Veröffentlichungstag und Bekanntmachung des Hinweises auf die Patenterteilung: **14.10.1981**
(21) Anmeldenummer: 79101370.9
(22) Anmeldetag: 04.05.1979
(51) Int. Cl.: F16S 1/02, E04C 2/38, E04B 2/72, E04C 2/20

(54) **Kastenförmige Bautafel aus extrudiertem Kunststoff**
Hollow building panel of extruded plastics
Panneau de construction creux en matière plastique extrudée

(30) Priorität: 30.06.1978 DE 2828769
(43) Veröffentlichungstag der Anmeldung: 09.01.1980
(73) Patentinhaber: Oltmans, Heinrich, D-2905 Edewecht/Jeddeloh 1 (DE)
(72) Erfinder: Oltmanns, Heinrich, D-2905 Edewecht/Jeddeloh 1 (DE); Granz, Axel, Ing. Grad., D-2900 Oldenburg (DE)
(74) Vertreter: Hauck, Hans, Dipl.-Ing.

## Beschreibung

Die Erfindung bezieht sich auf eine kastenförmige Bautafel aus extrudiertem Kunststoff mit einer Reihe von zwischen gegenüberliegenden Seitenwänden und Endwänden angeordneten, durch Querwände voneinander getrennten Hohlräumen, wobei eine Endwand eine durchgehende, einen Hinterschnitt bildende Nut und die gegenüberliegende Endwand einen leistenförmigen Vorsprung aufweist, welche symmetrisch zur Längsmittenebene der Bautafel angeordnet und bei nebeneinander angeordneten Bautafeln rastend miteinander in Eingriff bringbar sind und wobei die verbleibenden, annähernd senkrecht zu den Seitenwänden verlaufenden Endabschnitte eine weitere Bewegung der miteinander zu verbindenden Bautafel aufeinander zu begrenzen.

Eine derartige Bautafel bekannt (CH-A-593 448). Bei ihr ist die Nut in dner Endwand mit konvergierenden Seitenwänden versehen, welche im übrigen lediglich an der Endwand selbst angebunden sind. Der Vorsprung ist im Querschnitt annähernd kreisförmig. Dadurch ergibt sich eine Verriegelungsmöglichkeit an den aneinanderstoßenden Enden der Bautafeln, welche jedoch ausschließlich kraftschlüssig ist. Die Lage des Vorsprungs in der Nut hängt ausschließlich von der Anordnung der Bautafeln selbst ab, so daß sich der Vorsprung mehr oder weniger tief in der Nut befindet, wodurch die Kraft, welche auf die Nutwand ausgeübt wird, unterschiedlich groß ist. Da die Nutwand lediglich über die Stirnwand an der Seitenwand angelenkt ist, führt eine seitliche Ausweichbewegung der Nutwände auch zu einer Ausweichbewegung der Seitenwände im Bereich der Endwände. Eine genaue plane Vorder- und Rückseite der aus den einzelnen Bautafeln gebildeten Wand ist dann nicht mehr gewährleistet. Die Abdichtung zwischen dem Vorsprung und den Nutwänden erfolgt im übrigen lediglich über eine Liniendichtung, welche bei den beschriebenen Verstellmöglichkeiten auch aufgehoben werden kann. Wegen des notwendigerweise erforderlichen Spaltes zwischen den Endwänden (für die Wärmeausdehnung der Bautafeln) ist auch ein Verkanten der Bautafeln gegeneinander möglich.

Es ist auch bekannt, bei kastenförmigen, allerdings nicht extrudierten Bautafeln in den Spalten zwischen aneinanderstoßenden Endflächen Dichtungsmaterial einzubringen. Die Endwände haben Verbindungsprofile derart, daß winkelförmig ineinandergreifende Ansätze mit widerhakenartigen Vorsprüngen versehen sind, die beim Gegeneinanderdrücken der Bautafeln miteinander in Eingriff kommen (FR-A-1 532 671 Bei dieser Montageweise wird zunächst eine Plattenreihe montiert bei Belassung eines Abstandes in der Breite einer Bautafel, wonach dann anschließend die übrigen Bautafeln in die Zwischenabstände eingedrückt werden. Dabei ist erforderlich, die Abstände der zuerst montierten Bautafeln genau einzuhalten.

Der Erfindung liegt die Aufgabe zugrunde, eine kastenförmige Bautafel aus extrudiertem Kunststoff zu schaffen, insbesondere lichtdurchlässige Bautafeln, welche eine gute Wärmedämmung und Abdichtung an den Stoßstellen der Bautafeln gewährleisten und welche ferner auf einfache Weise miteinander verbindbar sind.

Diese Aufgabe wird erfindungsgemäß dadurch gelöst, daß der Boden der Nut von einer Querwand gebildet ist und ein nachgiebiges Dichtungsmaterial trägt, die Nutwände im Abstand zu den Seitenwänden an die Querwand angebunden sind, die Nutwände nach außen divergieren und konvergierende Rastschultern aufweisen und der Vorsprung komplementär zur Nut geformt ist mit Rastschultern, die rastend die Rastschultern der Nut hintergreifen, wobei sich die Stirnseite des Vorsprungs unter dichtendem Eingriff an das Dichtungsmaterial anlegt.

Ein Erfindungsmerkmal besteht in der Anordnung eines Dichtungsmaterials im Nutgrund, wodurch die Verbindung zwischen zwei Bautafeln eine hervorragende Abdichtung erhält mit der Folge, daß Feuchtigkeit durch die Stoßstelle nicht hindurchgelangen kann und auch anderweitig Strömungsmittel nicht hindurchtritt, was zu einer entsprechenden Wärmeleitung führen würde. Dadurch, daß Nut und Vorsprung komplementär ausgebildet und rastend miteinander in Eingriff bringbar sind, kann die Dichtwirkung weiterhin verbessert werden, insbesondere auch dadurch, daß das Dichtungsmaterial - wenn es elastisch ausgebildet ist - die Rastschultern unter Spannung in Eingriff hält.

Es ist ferner erfindungswesentlich, daß miteinander in Eingriff gebrachte Bautafeln äußerst stabil gegenüber seitlichen Kräften sind. Bei in normalem Betrieb auftretenden Kräften setzt die komplementäre Ausbildung von Nut und Vorsprung einem Verschwenken der Bautafeln gegeneinander einen erheblichen Widerstand entgegen. Theoretisch würde dies auch durch aneinanderstoßende Flächen der Endwände gewährleistet. In Wirklichkeit ist jedoch ein wenn auch minimaler Spalt erforderlich, da ein Ausgleich bei Wärmeausdehnungen gegeben sein muß, um ein seitliches Auswölben der Bautafeln zu vermeiden. Wesentlich ist schließlich auch die besondere Ausbildung der Nutwände. Durch die Anbindung der Nutwände an der Querwand erfolgt im wesentlichen nur eine Verformung der Nutwände beim Einsetzen und bei einer Verschiebung der Bautafeln aufeinander zu bzw. voneinander fort. Die Seitenwände der Bautafel hingegen werden so gut wie gar nicht verformt, so daß diese mit den Seitenwänden benachbarter Bautafeln eine glatte ebene Fläche bilden können, was für das Aussehen von erheblicher Bedeutung ist. Bekanntlich werden derartige Bautafeln, vor allem wenn sie durchscheinend oder durchsichtig sind, für sogenannte Lichtwände eingesetzt.

Schließlich sichert die erfindungsgemäße Verrastung von Vorsprung und Nut mit Hilfe von Rastschulter einen verhältnismäßig sicheren Verband der Bautafeln, obwohl die Montage der einzelnen Bautafeln äußerst einfach zu bewerkstelligen ist.

Es versteht sich, daß die erfindungsgemäße Bautafel in jeder Lage eingebaut werden kann, d. h. vertikal, horizontal oder in Schräglage. Die Seitenwände können ein zusätzliches Profil bekommen, beispielsweise an der Innenseite eine Riffelung zwecks Erzielung bestimmter Lichteffekte aufweisen. Außerdem ist es möglich, durch Einfärbungen bestimmte optische Effekte zu erreichen. Schließlich ist auch ohne weiteres möglich, die Hohlräume der Bautafel mit einem geeigneten Kunststoffschaum aufzufüllen, wodurch eine erheblich verbesserte Wärmedämmung erreicht wird.

Das bei der erfindungsgemäßen Bautafel verwendete Verbindungsprofil an den Endwänden ist außerdem besonders vorteilhaft für das Auspressen im Extrusionsverfahren. Es werden auch im Verbindungsbereich einwandfrei Wandflächen gleichmäßiger Dicke erzielt, ohne daß die Gefahr von inneren Spannungen oder dergleichen gegeben ist.

Ausführungsbeispiele der Erfindung werden nachfolgend anhand von Zeichnungen näher beschrieben.
Fig. 1 zeigt einen Schnitt durch zwei aneinandergrenzende Bautafeln nach der Erfindung.
Fig. 2 zeigt einen ähnlichen Schnitt wie Fig. 1, jedoch mit einem abgewandelten Dichtelement.
Fig. 3 zeigt einen ähnlichen Schnitt wie Fig. 1, jedoch mit einer dritten Ausführungsform für ein Dichtelement.
Fig. 4 zeigt eine vierte Ausführungsform für ein Dichtelement.
Fig. 5 zeigt eine fünfte Ausführungsform für ein Dichtelement.

Die in Fig. 1 dargestellten Bautafeln sind allgemein mit 110 bezeichnet und besitzen zwei beabstandete parallele Seitenwände 111, 112, welche durch Querwände miteinander verbunden sind, von denen lediglich eine bei 113 dargestellt ist. In eine Stirnseite ist eine Nut oder ein Kanal 114 eingeformt, deren Grund von der Querwand 113 gebildet ist und deren Seitenwände 115, 116 im Abstand zu den Wänden 111 und 112 verlaufen, so daß dazwischen Kammern 117, 118 gebildet sind, welche zur Stirnseite von einem zur Querwand 113 parallelen Wandabschnitt 119 bzw. 120 und einem schrägen Wandabschnitt 121 bzw. 123, der in die Wände 111, 112 übergeht, abgeschlossen sind.

Die Nut- bzw. Kanalwände 115, 116 sind stufenförmig geformt. Über zu den Seitenwänden 111, 112 parallele Abschnitte 123,124 sind sie mit der Querwand 113 verbunden. Daran schließt sich ein kurzer rechtwinklig dazu verlaufender Wandabschnitt 125 bzw. 126 an. Von diesem erstrecken sich zur Nutöffnung divergierende Wandabschnitte 127, 128, an welche sich zur Nutöffnung konvergierende kurze Abschnitte 129, 130 anschließen, durch welche schräge Schulterflächen 131, 132 gebildet sind. An die konvergierenden Wandabschnitte 129, 130 schließen sich wiederum divergierende Wandabschnitte 133, 134 an, deren Öffnungswinkel dem der Wandabschnitte 127,128 entspricht Die divergierenden Wandabschnitte 133, 134 gehen dann in die geraden Endwandabschnitte 119, 120 über.

Die andere Bautafel 110 besitzt einen Vorsprung 135 in Form einer sich entlang der Bautafel erstreckenden Leiste, wobei die Seitenwände des Vorsprungs 135 komplementär zu den Wandabschnitten 127, 128, 129, 130, 133, 134 ausgebildet sind, so daß eine äußere schräge Schulter 136 bzw. 137 mit der inneren Schulter 131 bzw. 132 einen Verriegelungsanschlag bildet. Die Stirnwand 138 des Vorsprungs 135 ist nach außen bogenförmig gewölbt.

Der sich im Inneren des Vorsprungs 135 ausbildende Hohlraum wird im Bereich der Stirnseite der Bautafel 110 durch einen Wandabschnitt 139 abgeschlossen, der in der gleichen Ebene liegt wie die zu den Querwänden parallelen Stirnwandabschnitte 140 bzw. 141. An den Wandabschnitt 141 schließt sich ein schräger Wandabschnitt 142 an, der in die zugeordnete Seitenwand 112 übergeht, so daß zwischen aneinanderstoßenden Paneelen 110 eine im Querschnitt dreieckförmige Nut 143 gebildet ist. Der sich an den Wandabschnitt 140 anschließende Teil ist in das Innere der Bautafel 110 eingestülpt zur Bildung einer gekrümmten Nut 144, die sich in Richtung auf die Seitenwand 111 erstreckt und die dazu ausgelegt ist, ein am Ende hakenförmiges Befestigungselement 145 aufzunehmen. Wie man aus Fig. 1 erkennt, ist der eingestülpte Abschnitt 146 im Abstand zur Seitenwand 111 gehalten.

An die Querwand 113 sind in das Kanalinnere gerichtete Rippen 147, 148 angeformt, die parallel und im Abstand zueinander sich in das Kanalinnere erstrecken und ihrerseits einen Kanal bilden zur Aufnahme eines Dichtungsstreifens 149 aus elastisch nachgebendem Material. Es kann auch elastisch nachgebendes Dichtungsmaterial in den Zwischenraum zwischen den Rippen plastisch eingeformt werden.

An die Innenseite der Seitenwände 111, 112 sind Rippen 150, 151 angeformt, die parallel zur Querwand 113 im Abstand dazu sich aufeinander zu erstrecken. Durch die Querwand 113 und die Rippen 150, 151 ist ein Aufnahmeraum zur Aufnahme eines kastenartigen Versteifungsprofils 152 gebildet, das beispielsweise aus extrudiertem Metall oder aus einem Metallblech besteht. Die zur Querwand 113 liegende Seite des Versteifungsprofils 152 ist im wesentlichen offen.

Bei der Montage der Bautafeln 110 wird der Vorsprung 135 in den Kanal 114 eingeschoben, wobei der an den Seiten keilförmige Kopf des Vorsprungs 135 die Seitenwände 115, 116 der Nut etwas auseinanderbiegt, bis die Schulterflächen 131, 136 bzw. 132, 137 rastend einander hintergreifen. Gleichzeitig wird über den gewölbten Abschnitt 138 der Dichtungsstreifen 149 etwas zusammengedrückt, so daß an dieser Stelle eine wirksame Abdichtung zustandekommt. Die Federwirkung des Dichtungsmaterials 149 sorgt im übrigen für die wirksame Anlage der Schulterflächen 131, 136 bzw. 132, 137. Der zwischen den Wandabschnitten 119, 120 und 140, 141 sich ausbildende Querspalt ist nach Möglichkeit schmal zu halten, darf jedoch eine Mindestbreite nicht unterschreiten, da bei Wärmeausdehnungen ein Aneinanderstoßen der Tafeln 110 zu einem seitlichen Auswölben führen würde.

Die in den Fig. 2 bis 5 dargestellten Verbindungen zwischen kastenförmigen Bautafeln 110 gleichen derjenigen nach Fig. 1, so daß eine nähere Beschreibung entfallen kann. Die Unterschiede liegen lediglich in der Anbringung und der Ausbildung der Dichtung. Bei der Ausführungsform nach Fig. 2 sind die Rippen 147a, 148a an der Endwand 113 an der Innenseite gezahnt zur Befestigung einer Leiste 160 eines U-förmigen Dichtungsprofils 161 aus einem elastomeren Material.

Bei der Ausführungsform nach Fig. 3 entfallen die Rippen 150, 151 nach Fig.1 1 und ein kastenförmiges Versteifungsprofil 152b stützt sich zwischen der Querwand 113 und dem ersten Absatz der Nutseitenwände 115, 116 ab. Das Versteifungsprofil 152b besitzt in der zur Nutöffnung weisenden Seite eine Eindrückung 163 zur Aufnahme eines Schenkels eines winkelförmigen Dichtungsstreifens, dessen schräg zur Öffnung weisender anderer Schenkel gegen die Stirnseite des Vorsprungs 135 anliegt.

Bei der Ausführungsform nach Fig. 4 weisen die Rippen 147c, 148c Hinterschneidungen auf zur Aufnahme von Füßen 164, 165 eines hohlen Dichtungsprofilstreifens 166, der sich gegen die Stirnseiten der Rippen 147c, 148c anlegt und sich mit der entgegengesetzten gewölbten Seite gegen den Vorsprung 135 abstützt. Die Füße 164, 165 sind an der Außenseite komplementär zu den Rippen 147c, 148c ausgebildet und nach außen gespreizt, um den Hinterschnitt ständig aufrechtzuerhalten.

Fig. 5 zeigt ein geschlossenes Kastenprofil als Versteifungsstreifen 152d, der an einer Seite einer Querwand 113 anliegt und auf der gegenüberliegenden Seite an Rippen 150d, 151d, welche in das Innere der Nut ragen, anliegt. Zwischen den Rippen 150d, 151d und dem von der Querwand 113 aus gesehen erster Absatz der Nutenseitenwände 115, 116 ist eine Nut gebildet, in die ein Dichtungsstreifen 167 eingeschoben ist, der einen zur Nutöffnung gewölbten Abschnitt 168 aufweist, gegen den sich der Vorsprung 135 anlegt.

## Patentansprüche

1. Kastenförmige Bautafel (110) aus extrudiertem Kunststoff mit einer Reihe von zwischen gegenüberliegenden Seitenwänden (111, 112) und Endwänden angeordneten, durch Querwände (113) voneinander getrennten Hohlräumen, wobei eine Endwand eine durchgehende, einen Hinterschnitt bildende Nut (114) und die gegenüberliegende Endwand einen leistenförmigen Vorsprung (135) aufweist, welche symmetrisch zur Längsmittelebene der Bautafel (110) angeordnet und bei nebeneinander angeordneten Bautafeln rastend miteinander in Eingriff bringbar sind und wobei die verbleibenden, annähernd senkrecht zu den Seitenwänden (111, 112) verlaufenden Endwandabschnitte (119, 120, 140, 141) eine weitere Bewegung der miteinander zu verbindenden Bautafeln aufeinander zu begrenzen, dadurch gekennzeichnet, daß der Boden der Nut (114) von einer Querwand (113) gebildet ist und ein nachgiebiges Dichtungsmaterial (149, 161, 166, 167) trägt, die Nutwände (115, 116) in Abstand zu den Seitenwänden (111, 112) an die Querwand (113) angebunden sind, die Nutwände (115,116) nach außen divergieren und konvergierende Rastschultern (131, 132) aufweisen und der Vorsprung (135) komplementär zur Nut (114) geformt und mit Rastschultern (136, 137) versehen ist, die rastend die Rastschultern (131, 132) der Nut (114) hintergreifen, wodurch sich die Stirnseite (138) des Vorsprungs (135) unter dichtendem Eingriff an das Dichtungsmaterial (149) anlegt.

2. Bautafel nach Anspruch 1, dadurch gekennzeichnet, daß die Nutwandabschnitte (127, 128; 133, 134) beiderseits der Rastschultern (131, 132) im gleichen Winkel divergieren.

3. Bautafel nach Anspruch 1 oder 2, dadurch gekennzeichnet, daß die Rastschultern (131,132) annähernd im rechten Winkel zu den zugeordneten Nutwandabschnitten (127, 128; 133, 134) angeordnet sind.

4. Bautafel nach einem der Ansprüche 1 bis 3, dadurch gekennzeichnet, daß an die den Nutgrund bildende Querwand (113) zwei im Abstand voneinander angeordnete vorzugsweise parallele Rippen (147, 148) angeformt sind, zwischen denen das Dichtungsmaterial (149) angeordnet ist.

5. Bautafel nach einem der Ansprüche 1 bis 6, dadurch gekennzeichnet, daß das Dichtungsmaterial ein Streifen (149) aus elastisch nachgebendem Dichtungsmaterial, beispielsweise Moosgummi, ist.

6. Bautafel nach Anspruch 4, dadurch gekennzeichnet, daß elastisch nachgebendes Dichtungsmaterial in den Zwischenraum zwischen den Rippen (147,148) plastisch eingeformt ist.

7. Bautafel nach einem der Ansprüche 1 bis 6, dadurch gekennzeichnet, daß die Stirnfläche (138) des Vorsprungs (135) nach außen gewölbt geformt ist.

8. Bautafel nach einem der Ansprüche 1 bis 7, dadurch gekennzeichnet, daß die den Nutgrund bildende Querwand (113) eine Begrenzungsfläche für ein Aussteifungsprofil (152) bildet.

9. Bautafel nach Anspruch 8, dadurch gekennzeichnet, daß im Abstand zur Querwand (113) an der Innenseite der Längswände (111, 112) nach innen weisende Rippen (150, 151) als Widerlager für das Aussteifungsprofil (152) angeformt sind.

## Claims

1. A box-shaped constructional panel of extruded synthetic material comprising a series of cavities separated from each other by transverse walls and arranged between oppositely disposed side walls and end walls, one end wall being provided with a continuous groove forming an undercut and the opposite end wall being provided with a ledge-shaped projektion, said end walls being arranged symmetrically with respect to the center longitudinal plane of the constructional panel and, with the constructional panels arranged side by side, being adapted to be brought into interlocking engagement with each other, with the remaining end wall portions extending approximately normal with respect to the side walls limiting any futher movement of the constructional panels towards each other which are to be connected to each other, characterized in that the bottom of the groove (114) is formed by a transverse wall (113) and carries a resilient sealing material (149, 161, 166,167), the groove walls (115,116) being tied to the transverse wall (113) while being spaced from the side walls (111, 112), the groove walls (115, 116) diverging outwardly and having converging arresting shoulders (131, 132), said projection (135) being formed complementarily with respect to the groove (114) and provided with arresting shoulders (136, 137) gripping behind the arresting shoulders (131, 132) of the groove (114) in arresting engagement, whereby the end face (138) of the projection (135) comes to lie against sealing material (149) under tight sealing engagement.

2. A constructional panel according to claim 1, characterized in that the groove wall portions (127, 128; 133, 134) on either side of the arresting shoulders (131,132) diverge at the same angle.

3. A constructional panel according to claim 1 or 2, characterized in that the arresting shoulders (131, 132) are arranged approximately at right angles with respect to the associated groove wall portions (127,128; 133,134).

4. A constructional panel according to any one of the claims 1 to 3, characterized in that two preferably parallel ribs (147, 148) spaced from each other are formed integrally on the transverse wall (113) forming the bottom of the groove with the sealing material (149) disposed between them.

5. A constructional panel according to any one of the claims 1 to 6, characterized in that the sealing material is a strip (149) of elastically resilient material such as rubber moss, for example.

6. A constructional panel according to claim 4, characterized in that an elastically resilient sealing material is elastically formed into the interspace between the ribs (147,148).

7. A constructional panel according to claims 1 to 6, characterized in that the end face (138) of the projection (135) is vaulted outwardly.

8. A constructional panel according to any one of the claims 1 to 7, characterized in that the transverse wall (113) forming the bottom of the groove forms a limiting surface for a stiffening profile (152).

9. A constructional panel according to claim 8, characterized in that inwardly directed ribs (150, 151) are formed integrally on the inner surface of the longitudinal walls (111, 112) spaced through a distance from the transverse wall (113) and forming abutments for the stiffening profile (152).

## Revendications

1. Panneau de construction (110) en forme de caisson, fait en matière synthétique extrudée, comportant une série d'espaces creux séparés les uns des autres par des parois transversales (113) disposées entre des parois latérales (111, 112) et parois d'extrémité en regard, une paroi d'extrémité présentant une rainure de traversée (114) formant dépouille et la paroi d'extrémité opposée, une saillie (135) en forme de nervure, ces parois d'extrémité étant disposées de façon symétrique par rapport au plan moyen longitudinal du panneau (110) et pouvant être amenées en prise l'une avec l'autre en s'emboîtant lorsque des panneaux de construction sont disposés les uns à côté des autres, et les parties de paroi d'extrémité restantes (118, 120, 140, 141), dirigées approximativement perpendiculairement aux parois latérales (111, 112), limitant la continuation du déplacement des panneaux qui restent à relier ensemble, caractérisé en ce que le fond de la rainure (114) est formé par une paroi latérale (113) et porte une matière d'étanchéité élastique (149,161,166,167), en ce que les parois de rainure (115, 116) sont reliées, avec écartement par rapport aux parois latérales (111, 112), à la paroi transversale (113), en ce que les parois de rainure (115, 116) divergent vers l'extérieur et comportent des épaulements d'appui (131, 132) convergents et en ce que la saillie (135) est formée de façon complémentaire à la rainure (114) avec des épaulements d'appui (136, 137) qui s'emboîtent avec les épaulements d'appui (131, 132) de la rainure (114), la face frontale (138) de la saillie (135) s'appliquant contre la matière d'étanchéité (149) avec serrage et déformation étanche.

2. Panneau de construction selon revendication 1, caractérisé en ce que les parties de la paroi de rainure (127, 128; 133, 134) divergent du même angle des deux côtés des épaulements d'emboîtement (131,132).

3. Panneau de construction selon revendication 1 ou 2, caractérisé en ce que les épaulements d'emboîtement (131, 132) sont disposés sensiblement à angle droit par rapport aux parties de paroi de rainure correspondantes (127,128; 133,134).

4. Panneau de construction selon l'une de÷ revendications 1 à 3, caractérisé en ce que deux nervures de préférence parallèles (147, 148) écartées l'une de l'autre, sont formées solidairement sur la paroi transversale (113) formant le fond de la rainure, la matière d'étanchéité étant disposée entre ces rainures.

5. Panneau de construction selon l'une des revendications 1 à 6, caractérisé en ce que la matière d'étanchéité est une bande (149) de matière d'étanchéité élastique, par exemple en caoutchouc mousse.

6. Panneau de construction selon revendication 4, caractérisé en ce qu'un matériau d'étanchéité élastique est façonné plastiquement dans l'espace intermédiaire existant entre les nervures (147,148).

7. Panneau de construction selon l'une des revendications 1 à 6, caractérisé en ce que la surface frontale (138) de la saillie (135) est bombée vers l'extérieur.

8. Panneau de construction selon l'une des revendications 1 à 7, caractérisé en ce la paroi transversale (113) formant le fond de la rainure constitue une surface de limitation pour une pièce profilée de renforcement (152).

9. Panneau de construction selon revendication 8, caractérisé en ce que nervures (150, 151) dirigées vers l'intérieur sur le côté intérieur des parois longitudinales (111, 112) sont formées avec écartement par rapport à la paroi transversale pour constituer un contre-appui pour la pièce profilée de renforcement (152).
